# EUROPÄISCHE PATENTSCHRIFT

(11) **EP 4 457 170 B1**
(45) Veröffentlichungstag und Bekanntmachung des Hinweises auf die Patenterteilung: **29.10.2025**
(21) Anmeldenummer: 22835636.6
(22) Anmeldetag: 12.12.2022
(51) Int. Cl.: B66B 5/28, B66B 7/08

(54) **AUFZUGSANLAGE**
LIFT FACILITY
INSTALLATION D'ASCENSEUR

(30) Priorität: 30.12.2021 EP 21218265; 31.05.2022 EP 22176475
(43) Veröffentlichungstag der Anmeldung: 06.11.2024
(73) Patentinhaber: INVENTIO AG, 6052 Hergiswil (CH)
(72) Erfinder: LO JACONO, Romeo, 6929 Gravesano (CH)
(74) Vertreter: Inventio AG
(86) Internationale Anmeldenummer: PCT/EP2022/085282
(87) Internationale Veröffentlichungsnummer: WO 2023/126160

(56) Entgegenhaltungen:
- CN-A- 106 006 294
- CN-A- 107 826 931
- CN-Y- 2 597 438

## Beschreibung

Die Erfindung betrifft eine Aufzugsanlage. Die Aufzugsanlage zur Personen- oder Warenbeförderung weist eine Aufzugskabine auf, die in einem Aufzugsschacht zwischen Stockwerken auf und ab bewegbar ist.

Puffer dienen zum temporären Abstützen der Aufzugskabine gegenüber der Schachtgrube bei einer allfälligen Pufferfahrt. Solche Puffer sind bei Aufzugsanlagen wichtige Teile von Sicherheitseinrichtungen und haben die Aufgabe, bei einer allfälligen, durch Störungen bedingten ungebremsten Fahrt (sog. Pufferfahrt) in die Schachtgrube, die Aufzugskabine nicht schlagartig, sondern innerhalb eines kurzen Bremsweges unter bestmöglichem Schutz der Fahrgäste und Schonung des Materials stillzusetzen. Häufig sind Puffer in der Schachtgrube einer Aufzugsanlage angeordnet. Bei Aufzugsanlagen mit Schachtgruben mit geringen Grubentiefen oder für grubenlose Aufzüge können Puffer an der Kabine angebracht sein, wie dies beispielsweise aus der WO 2017/064123 A1 bekannt geworden ist. CN 2 597 438 Y offenbart eine Vibrationsdämpfung, die durch die Tragmittel auf die Aufzugskabine übertragenen Vibration dämpfen nach dem Oberbegriff des Anspruchs 1.

Es ist eine Aufgabe der vorliegenden Erfindung, die Nachteile des Bekannten zu vermeiden und insbesondere eine verbesserte Aufzugsanlage zu schaffen. Insbesondere soll die Aufzugsanlage in Gebäude mit Schachtgruben mit geringen Grubentiefen einbaubar sein. Die Aufzugskabine der Aufzugsanlage soll sich durch einen geringen Platzbedarf und kompakte Bauform auszeichnen und gleichzeitig einen guten Fahrkomfort bieten.

Diese und weitere Aufgaben werden erfindungsgemäss mit der Aufzugsanlage gelöst, die die Merkmale des Anspruchs 1 aufweist. Die Aufzugsanlage umfasst eine Aufzugskabine, an der wenigstens ein einem Tragmittel zugeordneter Puffer angebracht ist, wobei der Puffer mit einem Tragmittel zum Tragen der Aufzugskabine verbunden ist. Der Puffer dient zum temporären Abstützen der Aufzugskabine gegenüber dem Schachtboden bei einer allfälligen Pufferfahrt. Dadurch, dass der Puffer mit einem Tragmittel zum Tragen der Aufzugskabine verbunden ist, kann der Puffer für die Dämpfung der Aufzugskabine während der Kabinenfahrt verwendet werden. Von den Tragmitteln oder vom Antrieb kommende Vibrationen können mittels des Puffers gedämpft werden.

Die Aufzugsanlage zeichnet sich durch einen einfachen Aufbau aus. Ein weiterer Vorteil besteht in der Platzersparnis. Die Aufzugsanlage ist kostengünstig und dennoch effektiv im Hinblick auf Sicherheit und Fahrkomfort.

Die Aufzugsanlage kann eine vorzugsweise vertikal auf und ab bewegbare und von einem oder mehreren Tragmitteln getragene Aufzugskabine umfassen, wobei das Tragmittel zum bodenseitigen Aufhängen der Aufzugskabine zu einem Aufhängungspunkt geführt ist, welcher Aufhängungspunkt am Kabinenboden der Aufzugskabine positioniert ist. Die Aufzugsanlage kann jedoch auch im Hinblick auf die Aufhängung dual ausgeführt sein, wodurch sich ein vorteilhafter Gewichtsausgleich ergibt. In diesem Fall kann die Aufzugsanlage eine von Tragmitteln getragenen Aufzugskabine umfassen, wobei die Tragmittel zum bodenseitigen Aufhängen der Aufzugskabine zu aufeinander gegenüberliegenden Seiten der Aufzugskabine angeordneten Aufhängungspunkten geführt sind, die am Kabinenboden der Aufzugskabine positioniert sind. Die Aufzugsanlage weist folglich zwei Puffer auf, wobei jeder Puffer jeweils mit einem Tragmittel verbunden ist.

Der Puffer, der bei einer allfälligen Pufferfahrt zum Abstützen der Aufzugskabine den Schachtboden kontaktiert, dient mit anderen Worten zum Abfedern der Aufzugskabine beim Aufsetzen auf den Schachtboden. Der Puffer kann unterhalb eines Aufhängungspunktes positioniert sein. Der Puffer ist dabei bevorzugt in der vertikalen Projektion des Aufhängungspunktes angeordnet, wobei besonders bevorzugt das Tragmittel und der diesem zugeordnete Puffer koaxial zueinander verlaufen.

Die Verbindung des wenigstens einen Puffers mit dem Tragmittel kann in der Regel dazu führen, dass der oder die Puffer ausserhalb der vertikalen Projektion der Aufzugskabine in Bezug auf dessen Kabinenkörper zum Aufnehmen der Passagiere und/oder Güter liegt bzw. liegen. Es ist vorstellbar, zusätzliche kabinenseitige Puffer vorzusehen, die innerhalb der vertikalen Projektion der Aufzugskabine angeordnet sind. Diese zusätzlichen Puffer wären von konventioneller Bauart und nicht mit dem Tragmittel verbunden.

In einem Aufhängungspunkt ist ein durch den Puffer ausgebildetes Dämpfungselement zum Dämpfen der vom Antrieb erzeugten und durch die Tragmittel auf die Kabinen übertragenen Vibrationen vorgesehen sein.

In einer weiteren Ausführungsform kann der jeweilige Puffer einen vorzugsweise hohlzylindrischen Pufferkörper aufweisen, durch den das Tragmittel oder ein an das Tragmittel anschliessendes Tragmittelanschlussstück geführt ist. Der Pufferkörper kann zur Durchführung des Tragmittels oder Tragmittelanschlussstück einen entsprechenden Hohlraum aufweisen.

Der Pufferkörper kann somit das vorerwähnte Dämpfungselement bilden. Anstelle eines Hohlzylinders sind auch andere Formgebungen für den Pufferkörper vorstellbar. Beispielsweise könnte der Puffer auch eine konische Aussenkontur aufweisen. Dank dem Pufferkörper lassen sich vom Antrieb oder vom den Tragmittel kommende Vibrationen wirksam dämpfen. Derartige Pufferkörper können einfach und kostengünstig beschafft werden und je nach Anforderung angepasst werden.

Der Pufferkörper kann aus einem Elastomer bestehen. Der Pufferkörper kann aus Gummi bestehen.

Am freien Ende des Tragmittels kann ein Endteil fixiert sein, das direkt oder indirekt am Pufferkörper anliegt. Das Endteil kann zum Beispiel eine Gewindemutter sein, die an einer eine Gewindestange umfassendes Tragmittelanschlussstück aufgeschraubt und vorzugsweise mittels entsprechenden Sicherungsmitteln gesichert ist.

Im Hinblick auf Betriebssicherheit und Langlebigkeit kann es vorteilhaft sein, wenn der Puffer ein Prallelement aufweist. Das Prallelement kann bevorzugt aus einem metallischen Material, beispielsweise aus Stahl bestehen. Das Prallelement ist ein Bauteil des Puffers, über welches vom Puffer abzudämpfende Druckkräfte beim Aufsetzen in den Pufferkörper einleitbar sind. Das Prallelement schützt den Pufferkörper vor Verschleiss. Das Prallelement kann beispielsweise aus einer Metallplatte mittels Umformverfahren gefertigt sein.

Das Tragmittel kann am Prallelement befestigt sein. Die Schwingungen des Tragmittels werden über die Prallplatte in den Pufferkörper eingeleitet. Das Endteil kann auf dem Prallelement aufliegen und sich auf dieses abstützen.

Das Prallelement kann eine zentrale zum Hohlraum des Pufferkörper komplementäre Einbuchtung zur formschlüssigen Aufnahme des Prallelements in den Innenraum des Hohlzylinders aufweisen, so dass das Prallelement hierüber in den Pufferkörper einsetzbar ist.

Das Tragmittel kann ein oder mehrere Riemen sein. Tragriemen haben den Vorteil, dass dank den Riemen der Raum optimal genutzt werden kann und für platzsparende Ausgestaltungen besonders geeignet sind. Selbstverständlich könnte das Tragmittel durch ein oder mehrere Seile gebildet werden.

Ein weiterer, jedoch nicht beanspruchter Aspekt der Erfindung betrifft eine Aufzugskabine für die vorgängig beschriebene Aufzugsanlage. An der Aufzugskabine ist wenigstens ein einem Tragmittel zum Tragen bzw. Aufhängen der Aufzugskabine zugeordneter Puffer zum temporären Abstützen der Aufzugskabine gegenüber dem Schachtboden bei einer allfälligen Pufferfahrt (oder zum Abfedern der Aufzugskabine beim Aufsetzen auf den Schachtboden) angebracht, der mit dem Tragmittel verbindbar oder verbunden ist. Alternativ formuliert kann die erfindungsgemässe Aufzugskabine wenigstens einen Puffer aufweisen, an dem oder über den die Aufzugskabine aufgehängt werden kann. Mit anderen Worten geben die Puffer die Aufhängungspunkte vor und sind somit integrierender Bestandteil der Aufhängungspunkte. Die Puffer haben eine Doppelfunktion. Sie federn einerseits - wie an sich auch konventionelle Puffer - die Aufzugskabine beim Aufsetzen auf den Schachtboden nach unten ab; andererseits dienen sie nun neu auch zum Tragen bzw. Aufhängen der Aufzugskabine.

In verfahrensmässiger Hinsicht geht es um ein Verfahren zum Betreiben einer Aufzugsanlage und insbesondere der vorgängig beschriebenen Aufzugsanlage, wobei an der Aufzugskabine wenigstens ein Puffer zum temporären Abstützen der Aufzugskabine gegenüber der Schachtboden bei einer allfälligen Pufferfahrt vorgesehen ist, wobei der wenigstens eine Puffer neben der genannten Abstützfunktion ebenfalls zum Dämpfen der sich auf und ab bewegenden Aufzugskabine zum Erhöhen des Fahrkomforts verwendet wird. Diese Aufzugskabine eignet sich besonders gut für Aufzugsanlagen mit Schachtgruben mit geringen Grubentiefen oder für grubenlose Aufzüge.

Weitere Einzelmerkmale und Vorteile der Erfindung ergeben sich aus der nachfolgenden Beschreibung eines Ausführungsbeispiels und aus den Zeichnungen. Es zeigen:
- Fig. 1: eine vereinfachte Seitenansicht einer erfindungsgemässen Aufzugsanlage, und
- Fig. 2: eine vergrösserte Darstellung eines Aufhängungspunktes (Detail A aus Fig. 1).

Figur 1 zeigt eine insgesamt mit 1 bezeichnete Aufzugsanlage für ein mehrstöckiges Gebäude. Das Gebäude verfügt über einen Aufzugsschacht 3. Die Aufzugsanlage 1 enthält eine im Aufzugsschacht 3 vertikal auf und ab bewegbare und mit 2 bezeichnete Aufzugskabine zum Transport von Personen oder Gütern zu einzelnen (nicht dargestellten) Stockwerken. Die Aufzugskabine 2 weist Seitenwände 6 und einen Kabinenboden 7, die einen in der Regel quaderförmigen Kabinenkörper bilden. Der Kabinenkörper ist auf einer Trägerstruktur 9 (siehe Figur 2) montiert, die dem Kabinenboden 7 zugeordnet ist.

Die Bewegung der Aufzugskabine 2 erfolgt über mit 5 bezeichnete Tragmittel, an denen die Kabine 2 aufgehängt ist; die Tragmittel 5 können dabei ein oder mehrere Tragriemen sein. Vorstellbar sind als Tragmittel 5 aber auch Tragseile. Die Tragmittel 5 sind zum Bewegen der Kabine mit einem (nicht dargestellten) Antrieb verbunden.

Aus baulichen oder anderen Gründen kann zu wenig Platz für eine konventionelle Aufzugsanlage mit Schachtgrube 4 und Schachtkopf vorhanden sein. Bekannt und gebräuchlich sind derartige spezielle Aufzugsanlagen mit derart niedrigen Schachtgruben mit Grubentiefen, die kleiner als 60 cm und bevorzugt kleiner als 35 cm kleiner sind. Die hier gezeigte und nachfolgend im Detail erläuterte Aufzugsanlage 1 eignet sich besonders gut für solche Aufzugsanlagen mit Schachtgruben mit geringen Grubentiefen oder für grubenlose Aufzüge.

Die Aufzugsanlage 1 kann weiter wenigstens ein mit der Kabine 2 verbundenes (nicht dargestelltes) Gegengewicht umfassen, das gegenläufig zur Kabine 2 auf und ab bewegbar ist. Die Aufzugskabine 2 und das wenigstens eine Gegengewicht werden entlang von (nicht dargestellten) vertikalen Führungen bewegt. In der Regel weisen solche Aufzugsanlagen nur einen Antrieb, beispielsweise einen Treibscheibenantrieb, auf, mit dem die Tragmittel angetrieben und so die Aufzugskabine und das Gegengewicht gegengleich bewegt werden.

Die Aufzugsanlage 1 kann aber auch zwei Gegengewichte aufweisen. Jedes der Tragmittel 5 ist mit einem der beiden Gegengewichte verbunden. Die Aufzugsanlage 1 kann über spezielle Führungsschienen verfügen, mit denen sowohl die Aufzugskabine 2 als auch die jeweiligen Gegengewichte als Linearführungen dienen. Die Führungsschienen können als einstückige Rollprofile gefertigt sein. Eine derartige Aufzugsanlage 1 kann als sogenannter "Frontsack-Aufzug" konzipiert sein. Weitere Details zum Frontsack-Aufzug und zur Führung der Aufzugskabine 2 und den Gegengewichten mit gemeinsamen Führungsschienen ist aus WO 2020/127303 A1 und WO 2020/127787 A1 entnehmbar.

Die Tragmittel 5 zum bodenseitigen Aufhängen der Aufzugskabine 2 zu aufeinander gegenüberliegenden Seiten der Aufzugskabine 2 angeordneten Aufhängungspunkten 8, 8' (siehe Figur 2) geführt, die ersichtlicherweise am Kabinenboden 7 der Aufzugskabine 2 positioniert sind. Die Aufhängungspunkte 8, 8' und somit auch die Puffer 10 befinden sich ausserhalb der vertikalen Projektion der Aufzugskabine 2 in Bezug auf dessen Kabinenkörper, der durch die Kabinenseitenwände 6 vorgegeben ist.

An der Aufzugskabine 2 sind je ein einem Tragmittel 5 zugeordnete Puffer 10 zum temporären Abstützen der Aufzugskabine 2 gegenüber dem Schachtboden bei einer allfälligen Pufferfahrt angebracht. Jeder Puffer 10 ist mit einem der Tragmittel 5 verbunden. Die Aufzugskabine 2 ist somit an oder über die Puffer 10 aufgehängt, wodurch dank der Puffer 10 eine Dämpfung der Aufzugskabine 2 während einer Kabinenfahrt erzielt wird. Die vom Antrieb erzeugten und durch die Tragmittel 5 auf die Kabine 2 übertragenen Vibrationen können so einfach reduziert werden, wodurch sich ein guter Fahrkomfort ergibt. Diese Ausgestaltung zeichnet sich neben einem guten Dämpfungsverhalten auch durch eine einfache Montierbarkeit aus.

Konstruktive Details der speziellen Ausgestaltung des Aufhängungspunktes 8 zum Tragen oder Aufhängen der Aufzugskabine 2 sind aus Figur 2 entnehmbar. Der Aufhängungspunkt 8 ist durch den Puffer 10 vorgegeben, der einen hohlzylindrischen Pufferkörper 11 aufweist. Der Pufferkörper 11 kann als einstückiger Formkörper ausgebildet sein und aus Gummi oder einem Kunststoff, insbesondere einem Elastomer bestehen. Durch den Pufferkörper 11 ist das Tragmittel 5 oder präziser ein an das Tragmittel 5 anschliessendes Tragmittelanschlussstück 14 geführt. Der Pufferkörper 11 ist vorzugsweise rotationssymmetrisch ausgebildet.

Das Tragmittel 5 ist kabinenendseitig mit einer Tragmittelendverbindung 20 bestückt, an die ein Tragmittelanschlussstück 14 anschliesst. Die Tragmittelendverbindung 20 kann eine Tragmittelendverbindung sein, wie sie beispielhaft aus WO 03/022723 A1 oder EP 2 261 162 A1 bekannt geworden ist. Das Tragmittelanschlussstück 14 weist eine Gewindestange auf. Am freien Ende des Tragmittelanschlussstückes 14 befindet sich ein durch eine Mutter gebildetes Endteil 15. Zum Sichern des Endteils 15 ist, wie in Figur 3 gezeigt, eine Sicherung 16 vorgesehen.

Der Puffer 10 umfasst weiter ein Prallelement 12 bevorzugt aus einem metallischen Material. Das Prallelement 12 kontaktiert bei einer Pufferfahrt den Schachtboden (oder gegebenenfalls ein am Schachtboden angebrachtes metallisches Gegenstück zum Bilden eines Anschlages). Das Tragmittel 5 ist am Prallelement 12 befestigt. Das Endteil 15 liegt auf dem Prallelement 12 auf und stützt sich auf dieses ab. Während der Kabinenfahrt werden die Vibrationen oder Schwingungen des Tragmittels über das Prallelement 12 in den Pufferkörper 11 eingeleitet.

Das Prallelement 12 weist eine zentrale zum Hohlraum 18 des Hohlzylinders komplementäre Einbuchtung 19 zur formschlüssigen Aufnahme des Prallelements 12 in den Hohlraum auf, so dass das Prallelement 12 hierüber in den Pufferkörper 11 einsetzbar ist.

Neben dem Prallelement 12 kann der Puffer 10 ein (nicht dargestelltes) hülsenartiges Gehäuse zur Aufnahme des Pufferkörpers 11 aufweisen.

## Patentansprüche

1. Aufzugsanlage mit einer Aufzugskabine (2), wobei an der Aufzugskabine (2) wenigstens ein einem Tragmittel (5) zugeordneter Puffer (10) zum temporären Abstützen der Aufzugskabine gegenüber dem Schachtboden bei einer allfälligen Pufferfahrt angebracht ist, **dadurch gekennzeichnet, dass** der Puffer (10) mit dem Tragmittel (5) verbunden ist und an dem die Aufzugskabine (2) aufgehängt ist, wobei im Aufhängungspunkt ein durch den Puffer (10) ausgebildetes Dämpfungselement zum Dämpfen der vom Antrieb erzeugten und durch die Tragmittel auf die Aufzugskabine übertragenen Vibrationen vorgesehen ist.

2. Aufzugsanlage nach Anspruch 1, **dadurch gekennzeichnet, dass** der jeweilige Puffer (10) einen hohlzylindrischen Pufferkörper (11) aufweist, und dass das Tragmittel (5) oder ein an das Tragmittel (5) anschliessendes Tragmittelanschlussstück (14) durch den Pufferkörper (11) geführt ist.

3. Aufzugsanlage nach Anspruch 2, **dadurch gekennzeichnet, dass** am freien Ende des Tragmittels (5) ein Endteil (15) fixiert ist, das direkt oder indirekt am Pufferkörper (11) anliegt.

4. Aufzugsanlage nach einem der Ansprüche 1 bis 3, **dadurch gekennzeichnet, dass** der Puffer (10) ein Prallelement (12) bevorzugt aus einem metallischen Material aufweist.

5. Aufzugsanlage nach Anspruch 4, **dadurch gekennzeichnet, dass** das Tragmittel (5) am Prallelement (12) befestigt ist.

6. Aufzugsanlage nach Anspruch 4 oder **5** wenn abhängt von Anspruch 2, **dadurch gekennzeichnet, dass** das Prallelement (12) eine zentrale, zu einem Hohlraum (18) des vorzugsweise hohlzylindrischen Pufferkörpers (11) komplementäre Einbuchtung (19) aufweist.

7. Aufzugsanlage nach einem der Ansprüche 1 bis 6, **dadurch gekennzeichnet, dass** die Tragmittel (5) Riemen sind.

## Claims

1. An elevator system with an elevator car (2), wherein at least one buffer (10) which is associated with a suspension means (5) is attached to the elevator car (2) for temporarily supporting the elevator car relative to the shaft floor during any buffer travel, **characterized in that** the buffer is connected to the suspension means (5) and on which buffer the elevator car (2) is suspended, whereas in the suspension point a damping element for damping the vibrations generated by the drive and transmitted to the elevator car by the suspension means being provided which damping element is formed by the buffer (10).

2. The elevator system according to claim 1, **characterized in that** the respective buffer (10) has a hollow-cylindrical buffer body (11), and **in that** the suspension means (5) or a suspension means connecting piece (14) connected to the suspension means (5) is guided through the buffer body (11).

3. The elevator system according to claim 2, **characterized in that** an end part (15) is fixed to a free end of the suspension means (5), which end part directly or indirectly abuts the buffer body (11).

4. The elevator system according to any of claims 1 to 3, **characterized in that** the buffer (10) has an impact element (12) preferably made of a metallic material.

5. The elevator system according to claim 4, **characterized in that** the suspension means (5) is fastened to the impact element (12).

6. The elevator system according to either claim 4 or claim 5, depending on claim 2, **characterized in that** the impact element (12) has a central indentation (19) complementary to a cavity (18) of the preferably hollow-cylindrical buffer body (11).

7. The elevator system according to any of claims 1 to 6, **characterized in that** the suspension means (5) are belts.

## Revendications

1. Système d'ascenseur comprenant une cabine d'ascenseur (2), dans lequel au moins un tampon (10) associé à un moyen de support (5) est fixé à la cabine d'ascenseur (2) pour supporter temporairement la cabine d'ascenseur par rapport au plancher de la cage pendant tout déplacement du tampon, **caractérisé en ce que** l'amortisseur est relié au moyen de support (5) auquel la cabine d'ascenseur (2) est suspendue, un élément d'amortissement formé par l'amortisseur (10) étant prévu au point de suspension pour amortir les vibrations générées par l'entraînement et transmises à la cabine d'ascenseur par le moyen de support.

2. Système d'ascenseur selon la revendication 1, **caractérisé en ce que** le tampon respectif (10) comporte un corps de tampon cylindrique creux (11) et **en ce que** le moyen de support (5) ou une pièce de raccordement de moyen de support (14) reliée au moyen de support (5) est guidée à travers le corps de tampon (11).

3. Système d'ascenseur selon la revendication 2, **caractérisé en ce qu'**une partie d'extrémité (15) est fixée à l'extrémité libre du moyen de support (5), laquelle partie d'extrémité vient en butée directement ou indirectement contre le corps d'amortisseur (11).

4. Système d'ascenseur selon l'une quelconque des revendications 1 à 3, **caractérisé en ce que** l'amortisseur (10) comporte un élément d'impact (12) de préférence réalisé en un matériau métallique.

5. Système élévateur selon la revendication 4, **caractérisé en ce que** le moyen de support (5) est fixé à l'élément d'impact (12).

6. Système élévateur selon la revendication 4 ou la revendication 5, en fonction de la revendication 2, **caractérisé en ce que** l'élément d'impact (12) comporte une indentation centrale (19) complémentaire d'une cavité (18) du corps d'amortisseur (11) de préférence cylindrique creux.

7. Système élévateur selon l'une quelconque des revendications 1 à 6, **caractérisé en ce que** les moyens de support (5) sont des courroies.
